# EUROPÄISCHE PATENTSCHRIFT

(11) **EP 0 542 178 B1**
(45) Veröffentlichungstag und Bekanntmachung des Hinweises auf die Patenterteilung: **31.01.1996**
(21) Anmeldenummer: 92119162.3
(22) Anmeldetag: 09.11.1992
(51) Int. Cl.: F04C 29/06, F04B 39/00

(54) **Schalldämpfung der von einem Verdichter angesaugten Luft**
Sound damping of the air sucked in by a compressor
Suppression du bruit de l'air aspiré par un compresseur

(30) Priorität: 09.11.1991 DE 9113963 U
(43) Veröffentlichungstag der Anmeldung: 19.05.1993
(73) Patentinhaber: Wilms, Peter, D-45731 Waltrop (DE)
(72) Erfinder: Wilms, Peter, D-45731 Waltrop (DE)
(74) Vertreter: Patentanwälte Meinke, Dabringhaus und Partner

(56) Entgegenhaltungen:
- EP-A- 0 050 337
- DE-A- 1 576 941
- GB-A- 2 095 330
- GB-A- 2 161 217
- US-A- 4 960 368

## Beschreibung

Die Erfindung richtet sich auf eine Vorrichtung und einen Verdichter zur Schalldämpfung der im Oberbegriff des Anspruches 1 angegebenen Gattung.

Verdichter, insbesondere Schraubenverdichter, erzeugen hochfrequente Stöße, die im Grenzbereich der von Menschen wahrnehmbaren Frequenz liegen (Größenordnung 13.000 Hz). Man ist daher bemüht, nicht nur im Strömungsweg der den Verdichter verlassenden Luft eine Schalldämpfung vorzunehmen, sondern schon im Ansaugbereich. Eine Strömungsumleitung im Ansaugbereich eines Verdichters zeigt die gattungsbildende GB-A-2 095 330, Strömungsumkehrungen ohne gleichzeitige Filterungen zeigt auch die GB-2 161 217, wobei zur Schalldämpfung auch Erscheinungen, wie Interferenz, Reflektion und Absorption herangezogen werden. Hier zeigt die DE-A-1 576 941 eine entsprechende Lösung.

Darüber hinaus werden gerade auch Schraubenverdichter mittels eines Luftstromes gekühlt, der von einem Lüfter erzeugt wird, wobei der Lüfter häufig an der dem Ansaugstutzen abgewandten Seite des Verdichters angeordnet ist.

Aufgabe der Erfindung ist die Bereitstellung einer Schalldämpfvorrichtung, die zum einen der Schalldämpfung der angesogenen Luft beiträgt und darüber hinaus eine Optimierung der Strömung der vom Lüfterrad erzeugten Kühlluft für den Verdichter ermöglicht.

Diese Aufgabe wird gemäß der Erfindung durch die kennzeichnenden Merkmale des Anspruches 1 gelöst.

Mit der Erfindung steht eine Vorrichtung zur Verfügung, die nicht nur der Schalldämpfung dient, sondern gleichzeitig weitere Funktionen übernimmt, insbesondere eine Beeinflussung des vom Lüfterrad erzeugten Kühlluftstromes. Durch die Erfindung wird nämlich dem Lüfterrad wenigstens bereichsweise eine Leitfläche zur Verfügung gestellt, die die Kühlluft in optimaler Weise über den Verdichter leiten kann.

Erfindungsgemäß ist in weiterer Ausgestaltung auch vorgesehen, daß wenigstens der zum Verdichter weisende Außenwandbereich des Schalldämpfers zur Bildung eines VerdichterKühlkanales der Außenkontur des Verdichters entsprechend geformt ist.

Weitere Ausgestaltungen, insbesondere diejenigen zur Schalldämpfung, bestehen erfindungsgemäß darin, daß sich am Ende des Schalldämmkanales ein Strömungsumlenkstutzen zum Ansaugstutzen des Verdichters anschließt, wobei insbesondere der Umlenkstutzen aus einem elastischen Werkstoff, wie Gummi od. dgl., gebildet ist. Es kann auch vorgesehen sein, daß Teilbereiche der Wände des Filtermattenraumes mit Störkegeln od. dgl. versehen sind.

Die Erfindung ist nachstehend anhand der Zeichnung beispielsweise näher erläutert. Diese zeigt in
- Fig. 1: eine vereinfacht wiedergegebene Seitenansicht der Vorrichtung sowie in
- Fig. 2: eine ebenfalls vereinfacht wiedergegebene Aufsicht gemäß Pfeil II in Fig. 1.

Die allgemein mit 1 bezeichnete Vorrichtung ist insbesondere als Schalldämpfeinrichtung am Ansaugstutzen 2 eines nur andeutungsweise wiedergegebenen Verdichters 3 angeordnet.

Die Vorrichtung 1 weist einen Filtermattenraum 4 mit einem unteren Lochblech 5 und darauf angeordneten Filtermatten 6 auf sowie einen dazu im rechten Winkel angeordneten Schalldämmkanal 7, der über einen Strömungsumlenkstutzen 8 mit dem Ansaugstutzen 2 des Verdichters verbunden ist.

Über eine nicht näher dargestellte Welle 9 wird vom Verdichter 3 auch ein andeutungsweise wiedergegebenes Lüfterrad 10 betrieben, das oberhalb des Filtermattenraumes 4 angeordnet ist, wobei die mit 11 bezeichnete, den Filtermatten 6 gegenüberliegende Außenwand des Filtermattenraumes 4 wenigstens bereichsweise der Kontur des Lüfterrades 10 angepaßt ist, wie sich dies aus Fig. 1 ergibt.

Im Inneren ist der Filtermattenraum 4 und der Schalldänwkanal 7 mit einer Schalldämmisolierung, allgemein mit 12 bezeichnet, ausgekleidet, wobei im Übergangsbereich zwischen Filtermattenraum 4 und Schalldämmkanal 7 zur Störung der Strömung Störkegel 13 vorgesehen sind.

Die angesogene Luft wird daher zunächst durch das Lochblech und die Filtermatten 6 geleitet, was durch Pfeile 14 angedeutet ist. Die angesogene Luft wird im mit 4a angedeuteten Bereich des Filtermattenraums bzw. Schalldämmkanals derart geführt, daß die durch das Ansaugen der Luft durch den Verdichter erzeugten Schallwellen durch mittels Reflektion erzeugte gleichfrequente Schallwellen überlagert werden, d.h. es steht eine Art Echoschalldämpfer bzw. ein Antiimpuls-Schalldämpfer zur Verfügung. Durch die Interferenz der Schallwellen, d.h. der Eintrittsschallwellen und der reflektierten Schallwellen, erfolgt eine wirksame, nahezu vollständige Schalldämpfung. Die angesogene Luft durchströmt dann nach Umlenkung und Störung durch die Kegel 13 gemäß Pfeilen 14a den Schalldämmkanal 7, um dann gemäß Pfeilen 14b in den Ansaugstutzen 2 des Verdichters 3 zu gelangen.

Die vom Lüfterrad 10 erzeugte Kühlluft wird am Verdichter 3 außen vorbeigeleitet, was durch die strichpunktierten Pfeile 15 angedeutet ist. Die dem Verdichter 3 zugewandte, mit 16 bezeichnete Außenwand des Schalldämmkanales 7 kann dabei der Außenkontur des Verdichters 3 angepaßt sein, um auch hier optimale Strömungsverhältnisse für die Kühlluft zu erreichen. Durch die besondere Gestaltung der Außenwand 11 des Filtermattenraumes 4 wird die Leitung der Kühlluft gemäß den Pfeilen 15 optimiert.

Natürlich ist das beschriebene Ausführungsbeispiel der Erfindung noch in vielfacher Hinsicht abzuändern, ohne den Grundgedanken zu verlassen. So kann insbesondere eine gegenüber dem Lüfterrad 10 symmetrische Anordnung von zwei Schalldämmkanälen 7 beidseitig des Verdichters 3 vorgesehen sein, es können, wie angedeutet, Leitbleche 17 bei einseitig angeordnetem Schalldäwakanal 7 auf der gegenüberliegenden Seite des Verdichters 3 vorgesehen sein u. dgl. mehr.

## Patentansprüche

1. Vorrichtung an einem Verdichter (3) mit einem Lüfterrad (10) zur Schalldämpfung der von dem Verdichter (3) angesaugten Luft und zur Strömungsleitung der vom Lüfterrad (10) erzeugten Kühlluft über den Verdichter, wobei im Strömungsweg der angesaugten Luft wenigstens eine Filtermatte (6) mit einem stromabwärtigen Raum (4) hinter der Filtermatte (6) vorgesehen ist und sich zur Richtungsänderung der durch die Filtermatte (6) gesogenen Luft an den Filtermattenraum (4) ein dazu im Winkel stehender Schalldämmkanal (7) anschließt,
dadurch gekennzeichnet,
daß der Verdichter (3) mit einem mitdrehenden Lüfterrad (10) versehen ist, welches der außerhalb des Filtermattenraumes (4) der Filtermatte (6) gegenüberliegenden Abdeckwand (11) des Filtermattenraumes (4) zugeordnet ist, wobei diese Abdeckwand (11) wenigstens bereichsweise zur Bildung einer Strömungsleitfläche dem Durchmesser des Lüfterrades (10) entsprechend gekrümmt ist.

2. Vorrichtung nach Anspruch 1,
dadurch gekennzeichnet,
daß wenigstens der zum Verdichter (3) weisende Außenwandbereich (16) des Schalldämmkanales (7) zur Bildung eines Verdichter-Kühlkanales der Außenkontur des Verdichters (3) entsprechend geformt ist.

3. Vorrichtung nach Anspruch 1 oder 2,
dadurch gekennzeichnet,
daß sich am Ende des Schalldämmkanales (7) ein Strömungsumlenkstutzen (8) zum Ansaugstutzen (2) des Verdichters anschließt.

4. Vorrichtung nach Anspruch 3,
dadurch gekennzeichnet,
daß der Umlenkstutzen (8) aus einem elastischen Werkstoff, wie Gummi od. dgl., gebildet ist.

5. Vorrichtung nach einem der vorangehenden Ansprüche,
dadurch gekennzeichnet,
daß Teilbereiche der Wände des Filtermattenraumes (4) mit Störkegeln (13) od. dgl. versehen sind.

## Claims

1. Device on a compressor (3) comprising a fan wheel (10) for damping the sound of air being sucked in by the compressor (3) and for guiding the flow of the coolant air over the compressor generated by the fan wheel (10), wherein in the flow trajectory of the air being sucked in, at least one filter matting (6) with a chamber (4) facing away from the direction of flow is provided behind the filter matting (6) and, in order to change the direction of the air being sucked through the filter matting (6), a sound-absorbing channel (7) adjoins the filter matting chamber (4) at an angle thereto, characterised in that the compressor (3) is provided with a fan wheel (10) rotating therewith, which is allocated to the covering wall (11) of the filter matting chamber (4) opposite the filter matting (6) outside the filter matting chamber (4), this covering wall (11) being curved at least in part, corresponding to the diameter of the fan wheel, in order to form a flow guide face.

2. Device according to claim 1, characterised in that at least the outer wall region (16) of the sound-absorbing channel (7) facing the compressor (3) corresponds in shape to the outer contour of the compressor (3) so as to form a compressor cooling channel.

3. Device according to claim 1 or 2, characterised in that joined on to the end of the sound-absorbing channel (7) is a flow deflection nozzle (8) to the suction nozzle (2) of the compressor.

4. Device according to claim 3, characterised in that the deflection nozzle (8) is formed from a resilient material such as rubber or the like.

5. Device according to one of the preceding claims, characterised in that parts of the walls of the filter matting chamber (4) are provided with spoiler cones (13) or the like.

## Revendications

1. Dispositif amortisseur sonore sur un compresseur (3) avec une roue de ventilateur (10), destiné à atténuer les bruits de l'air aspiré par le compresseur (3) et pour guider le flux d'air de refroidissement produit par la roue de ventilateur (10) au-dessus du compresseur, moyennant quoi dans le trajet d'écoulement de l'air aspiré, il est prévu au moins une masse filtrante (6) avec une zone aval (4) derrière la masse filtrante (6) et pour le changement de direction de l'air aspiré par la masse filtrante (6), un canal amortisseur sonore (7) communique avec la zone de masse filtrante (4) selon un certain angle par rapport à celle-ci,
caractérisé en ce que
le compresseur (3) est muni d'une roue de ventilateur (10) en rotation avec celui-ci, qui est affecté en dehors de la zone de masse filtrante (4) de la masse filtrante (6) à la paroi de revêtement en opposition (11) de la zone de masse filtrante (4), cette paroi de revêtement (11) étant, au moins en partie, courbée de façon correspondante pour former une surface de guidage d'écoulement correspondant au diamètre de la roue de ventilateur (10).

2. Dispositif selon la revendication 1,
caractérisé en ce que pour réaliser un canal de refroidissement-compresseur,
au moins la zone de paroi extérieure (16) dirigée vers le compresseur (3) du canal amortisseur sonore (7) est formée de façon correspondante au contour extérieur du compresseur (3).

3. Dispositif selon la revendication 1 ou 2,
caractérisé en ce que
sur l'extrémité du canal amortisseur sonore (7) se raccorde une tubulure de déviation d'écoulement (8) pour la tubulure d'aspiration (2) du compresseur.

4. Dispositif selon la revendication 3,
caractérisé en ce que
la tubulure de déviation (8) est formée à partir d'une matière élastique, par exemple du caoutchouc ou analogue.

5. Dispositif selon l'une des revendications précédentes,
caractérisé en ce que
des zones partielles des parois de la zone de masse filtrante (4) sont munies de cônes d'interférence (13) ou analogues.
